# EUROPÄISCHE PATENTSCHRIFT

(11) **EP 0 859 375 B1**
(45) Veröffentlichungstag und Bekanntmachung des Hinweises auf die Patenterteilung: **17.10.2001**
(21) Anmeldenummer: 98102331.0
(22) Anmeldetag: 11.02.1998
(51) Int. Cl.: H01B 7/00

(54) **Zündleitung für Kraftfahrzeuge und Verfahren zur Herstellung einer Zündleitung**
Ignition line for motor vehicle and ignition line manufacturing method
Câble d'allumage pour véhicule automobile et procédé de fabrication d'un câble d'allumage

(30) Priorität: 14.02.1997 DE 29702560 U
(43) Veröffentlichungstag der Anmeldung: 19.08.1998
(73) Patentinhaber: Draka Deutschland GmbH & Co. KG, D-42369 Wuppertal (DE)
(72) Erfinder: Nottebrock, Bernd, 50825 Köln (DE); Körner, Rüdiger, 44803 Bochum (DE)
(74) Vertreter: Eichler, Peter, Dipl.-Ing.

(56) Entgegenhaltungen:
- EP-A- 0 646 936
- DE-C- 19 642 668

## Beschreibung

Die Erfindung bezieht sich auf eine Zündleitung für Kraftfahrzeuge nach Oberbegriff von Anspruch 1.

Zündleitungen für Kraftfahrzeuge sind im allgemeinen durch die beengten räumlichen Verhältnisse im Motorraum des Kraftfahrzeuges sowie durch die meist unmittelbare Nähe der warmen bzw. heißen Teile des Motorblocks besonderen Belastungen ausgesetzt. Dadurch bedingt, sind an Zündleitungen hinsichtlich der mechanischen und thermischen Belastbarkeit besondere Anforderungen zu stellen. Aufgrund der sehr hohen Spannungen, welche zur Erzeugung eines Zündfunkens erforderlich sind, ist auch die Durchschlagsfestigkeit von Zündleitungen von größter Bedeutung. Zündleitungen sind daher insgesamt so auszuführen, daß eine hohe Durchschlagsfestigkeit über die gesamte Nutzungsdauer auch bei starker Beanspruchung der Zündleitung gewährleistet bleibt.

Bekanntermaßen ist auch die Leitungskapazität einer Zündleitung eine bedeutsame Größe, welche das Zündverhalten eines Zündgeschirrs beeinflußt. Eine hohe Leitungskapazität bewirkt eine Verzerrung der ursprünglichen Zündimpulse, wodurch eine höhere Anzahl von Fehlzündungen bedingt wird. Es ist daher bei einer Zündleitung eine möglichst niedrigere Kapazität anzustreben. Die Kapazität einer Zündleitung ist durch die Wahl des Isolierungsmaterials zu beeinflussen. Dabei bietet ein Material mit möglichst geringer Dielektrizitätskonstante eine kleinstmögliche Kapazität.

Zur Erzielung einer geringen Kapazität wird der elektrische Leiter der Zündleitung mit einer Isolierschicht umgeben, welche aus einem möglichst unpolaren Kunststoff besteht. Um der thermischen Zerstörung der Isolierschicht bei hohen Umgebungstemperaturen im Motorraum entgegenzuwirken, wird diese meist mit einem Mantel umgeben, welcher aus einem thermisch stabileren Material besteht. Dazu wird ein silikonorganisches Polymer verwendet, welches neben der thermischen Stabilität auch vorteilhafte mechanische Eigenschaften aufweist.

Eine Leitung mit dem vorgenannten Aufbau ist in der EP 0 646 936 A1 offenbart, betrifft jedoch keine Zündleitung für Kraftfahrzeuge. Dort wird ein Leiter beschrieben, welcher eine innere Isolierschicht und eine äußere Isolierschicht aufweist, wobei die innere Isolierschicht ein Polyolefin-Polymer und die äußere Isolierschicht ein silikonorganisches Polymer enthält. Es wird insbesondere eine Isolierschicht offenbart, welche ein Polyolefin-Copolymer und verschiedene Additive, beispielsweise Metallhydrate, enthält. Insbesondere wird durch die Zumischung der Additive eine Flammwidrigkeit bzw. weniger schädliche Verbrennungsgase und Funktionserhalt im Brandfall angestrebt. Die spezielle Materialbeschaffenheit der dort offenbarten inneren Isolierschicht führt jedoch zu einer vergleichsweise hohen Leitungskapazität der dort beschriebenen Leitung. Sie ist zudem mit vergleichsweise großem technischen Aufwand verbunden.

Die bekannten Polyolefine und silikonorganischen Polymere weisen nicht kompatible Strukturen auf, so daß diese im allgemeinen nicht miteinander verschmelzen. Zur Lösung des Verbindungsproblems beider Isolierschichten wird in der oben genannten Schrift vorgeschlagen, die innere und die äußere Isolierschicht in ihrem Grenzbereich miteinander zu verzahnen. Durch diese Verzahnung soll eine besonders zuverlässige, mechanisch feste Verbindung der beiden Isolierschichten erreicht werden. Dies stellt jedoch eine rein formschlüssige Verbindung dar, welche bereits durch vergleichsweise leichte Zwangskräfte, wie diese bei Biegungen mit kleinem Krümmungsradius auftreten können, zerstört werden kann. Auch bei Abtrennen eines Leitungsstücks wird sich der Mantel aufgrund des unterschiedlichen Verformungs-Verhaltens von Mantel und Hülle zumindest lokal von der inneren Isolierschicht ablösen.

Durch diese vergleichsweise schwache, ausschließlich mechanische Verbindung von Isolierschicht und Mantel wird auch die axiale Verschiebung der inneren Isolierschicht mit dem Leiter bezüglich des Mantels nicht zuverlässig verhindert. Bei mechanischer Dauerbelastung oder bei Vorhandensein bereits gelöster Abschnitte des Mantels wird sich die Isolierschicht mit dem elektrischen Leiter unweigerlich axial innerhalb des Mantels verschieben oder auch drehen. Hierdurch entstehende Hohlräume führen in kürzester Zeit zur elektrischen Zerstörung des Kabels durch Kriechströme und Glimmeinsatz. Dadurch wird die Lebensdauer eines solchen Kabels verkürzt.

In oben genannter Schrift wird weiterhin ein Verfahren zur Herstellung einer Leitung beschrieben, bei welchem die innere Isolierschicht mit der äußeren Isolierschicht koextrudiert wird. Durch die stark unterschiedlichen thermischen Eigenschaften der Materialien der beiden Schichten ist bei der Koextrusion eine thermische Trennung notwendig. Andernfalls würde die innere Isolierschicht durch die hohen Temperaturen, welche für die Extrusion der äußeren Isolierschicht oder des Mantels notwendig sind, thermisch geschädigt. Solch eine thermische Trennung erschwert die Extrusion einer Leitung.

Aus der DE 196 42 668 C1 ist eine Zündleitung für Kraftfahrzeuge bekannt, dessen elektrischer Leiter von einer aus Polyethylen bestehenden Isolierschicht umgeben ist. Die Isolierschicht ist ihrerseits von einem Mantel umgeben, der aus Silikonkautschuk besteht. Zwischen der Isolierschicht und dem Mantel ist eine beide miteinander verbindende Skinschicht vorhanden, welche die Haftung zwischen der Isolierschicht und dem Mantel bewirkt. Der Werkstoff der Skinschicht wird gemeinsam mit dem Werkstoff des Mantels vernetzt, um eine gesteigerte Haftungsfestigkeit zwischen beiden zu bewirken. Die DE 196 42 668 C1 ist nicht vorveröffentlicht.

Es ist daher Aufgabe der vorliegenden Erfindung, eine Zündleitung für Kraftfahrzeuge mit den eingangs genannten Merkmalen so auszubilden, daß sie zugleich thermisch stabil sowie mechanisch belastbar ist und eine möglichst geringe Leitungskapazität aufweist. Solch eine Zündleitung sollte den Ansprüchen des Standards der Wärmeklasse D genügen und Verformungskräften ohne Zerstörung der Verbindung von Isolierschicht und Mantel widerstehen.

Diese Aufgabe wird gelöst durch die Merkmale des ersten Anspruches.

Für die Erfindung ist von Bedeutung, daß der Mantel aus thermisch stabilem Material mit der Isolierschicht aus Polyethylen, welches eine besonders niedrige Dielektrizitätszahl hat, durch Klebung verbunden ist. Durch eine wirksame Verklebung wird eine mechanische Stabilität der erfindungsgemäßen Zündleitung bewirkt. Die Verbindung von Mantel und Isolierschicht bleibt auch bei Verformungsbeanspruchungen, wie diese im Motorraum auftreten können, erhalten. Insbesondere wird die Trennung des Mantels von der Isolierschicht verhindert. Dadurch wird insbesondere die Übertragung von Zugkräften auf die Isolierschicht der Zündleitung eingeschränkt. Wirken derartige Zugkräfte zu einem erheblichen Teil auf die Isolierschicht, so könnte es zur Ausbreitung von Ablösezonen sowie zur Verschlechterung der Isolation bis hin zur Beeinträchtigung des elektrischen Kontaktes kommen. Hierdurch würden Kriechströme und Funken außerhalb des Verbrennungsraumes entstehen, so daß die Zahl der Fehlzündungen erhöht würde. Durch Übertragung der von der Mantelverformung (Mantelcrimp) hervorgerufenen Axialkräfte bei Zugbelastung auf Isolierhülle und Leiter erhöht sich zudem die Ausreißkraft eines Leitungssteckers, was zu einer Verbesserung der Betriebssicherheit des Kabelsatzes beiträgt.

Durch eine feste Verbindung zwischen Mantel und Isolierschicht wird zudem die beispielsweise durch Zugkräfte bewirkte teilweise Freilegung der inneren Isolierschicht wirksam verhindert. Dies ist von besonderer Bedeutung, da bereits ein kleiner freigelegter Abschnitt der Isolierung durch die hohe Temperatur im Motorraum thermisch geschädigt würde.

Das Polyethylen der inneren Isolierschicht ist durch die wirksame Verklebung mit dem Mantel besonders effektiv gegen thermische Beschädigung geschützt. Das Polyethylen weist zudem eine besonders niedrige Dielektrizitätszahl auf. Eine solche Zündleitung hat daher insgesamt eine besonders niedrige Kapazität. Dies bedingt eine weitere Verringerung der Anzahl von Fehlzündungen.

Die vorliegende Erfindung stellt sich insgesamt mit vorteilhaften, insbesondere elektrischen Eigenschaften dar. Insbesondere die geringe Anfälligkeit für Fehlzündungen ist im Hinblick auf zukünftige Abgasnormen der EG (Euro 2000) vorteilhaft. Diese Norm wird eine Registrierung aller Fehlzündungen in der Motorelektronik (on-board-diagnostic 2) vorschreiben.

Durch die oben genannten Merkmale wird zudem die gesamte Spannungsbelastbarkeit des Zündgeschirrs erhöht.

Eine besonders effektive Verklebung wird dadurch erzielt, daß ein Klebemittel zumindest teilweise in die Isolieschicht migriert und darin verankert ist. Es ist vorteilhaft, wenn ein Klebemittel zumindest teilweise die Oberfläche der Polyethylen-Isolierhülle anlöst, in die Polyethylen-Struktur eindringt und dort vernetzt. Der Kleber wird dabei in der Polyethylen-Isolierhülle verankert. Hierdurch entsteht eine besonders dauerhafte und starke Klebeverbindung, bei der die Verklebungszone verbreitert ist. Solch eine verbreiterte Verklebungszone ist besonders im Hinblick auf die Inkompatibilität der Polymerstrukturen von Polyethylen und Silikon von Bedeutung. Es wird nämlich vorzugsweise ein kontinuierlicher Übergang von Isolierschichtmaterial zu Klebemitteln erzielt, was den direkten Kontakt zwischen Polyethylen und Silikon verhindert.

Eine derart vorbehandelte Isolierschicht kann darüberhinaus gelagert und später mit dem Mantel aus Silikon überzogen werden. Das Klebemittel muß dann insbesondere nicht mehr zwischen den Mantel und die Isolierschicht eingebracht werden. Eine solche Isolierschicht weist darüber hinaus keinen nicht ausgehärteten bzw. feuchten Kleber auf, so daß die Isolierschicht mit dem darin befindlichen elektrischen Leiter einfach handhabbar ist. Die Vernetzung des Klebemittels kann beispielsweise durch eine Wärmebehandlung der Isolierschicht nach Aufbringen des Klebemittels erfolgen.

Um eine besonders intensive und haltbare Klebeverbindung des Mantels mit der Isolierschicht zu erzielen, wird die Erfindung so ausgebildet, daß der Mantel mit dem Klebemittel zumindest teilweise vernetzt ist. Die Vernetzung des Mantels mit dem Klebemittel wird vorzugsweise durch die Einwirkung höherer Temperaturen erzielt. Es ist auch sinnvoll, wenn der Mantel mit dem Klebemittel, welches auf die Isolierschicht aufgebracht, mit dieser verbunden, oder in diese einmigriert ist, teilweise vernetzt ist. Die Vernetzung kann dabei beispielsweise durch Einwirkung von Wasserdampf, hoher Temperatur und hohen Druckes herbeigeführt werden.

Eine kontinuierliche Konzentrationsänderung in radialer Richtung von Polyethylen zu Silikon wird dadurch erzielt, daß die Verklebungszone zwischen Isolierschicht und Mantel in radialer Richtung mit einer äußeren Zone der Isolierschicht und mit einer inneren Zone des Mantels überlappt. Dadurch wird der direkte Kontakt zwischen Polyethylen und Silikon verhindert.

Eine besonders bevorzugte Ausgestaltung der vorliegenden Erfindung ist es, wenn das Klebemittel eine Silanbasis aufweist. Silane sind geeignet, Silikon und Polyethylen wirksam zu verkleben. Dem Klebemittel auf Silanbasis können auch andere Stoffe, beispielsweise zur Einstellung der Konsistenz des Klebemittels, beigemengt sein.

Der Kleber auf Silanbasis hat zudem die Eigenschaft, mit dem Silikon zu vernetzen.

Kriechströme sowie Durchschläge und damit verbundene Fehlzündungen werden auch dadurch wirksam eingedämmt, daß der Mantel der Zündleitung endseitig mit einer Tülle eines Stekkers verklebt ist. Eine Verklebung von Mantel und Steckertülle ist ausreißfest auszuführen. Dabei ist es von Vorteil, wenn die Tülle im wesentlichen aus silikonorganischem Polymer besteht. Dies gestattet eine besonders feste Verbindung mittels eines Silikonklebers. Eine Tülle aus silikonorganischem Polymer ist zudem besonders wärmebeständig.

Die Erfindung bezieht sich auch auf ein Verfahren zur Herstellung einer Zündleitung für Kraftfahrzeuge, wobei die Isolierschicht und der Mantel extrudiert werden.

Das Verfahren soll zur Herstellung einer erfindungsgemäßen Zündleitung mit dauerhafter und besonders stabiler Verklebung geeignet von Mantel und Isolierhülle sein.

Dazu wird vorgeschlagen, daß ein Klebemittel auf die Isolierschicht aufgebracht wird, daß das Klebemittel in der Isolierschicht verankert und daß anschließend der Mantel auf die Isolierschicht extrudiert wird. Das Klebemittel muß in dem vorgeschlagenen Verfahren lediglich auf die Isolierhülle aufgebracht werden. Durch anschließende Vernetzung in einem Ofen wird die Ader, welche aus Isolierschicht und elektrischem Leiter besteht, weitgehend getrocknet und es wird eine Verbindung von Isolierschicht und Kleber erreicht. Dadurch ist die Ader gut handhabbar und lagerbar, so daß sie für die anschließende Aufextrusion des Mantels, beispielsweise auf Trommeln aufgerollt, bereitgehalten werden kann.

Durch die Vernetzung des Klebers wird weiterhin die Verbindung des Klebemittels mit der radial äußeren Zone der Isolierschicht bewirkt. Dies hat die bereits oben beschriebenen Vorteile.

Die anschließende Extrusion des Mantels auf die Isolierschicht ist im Hinblick auf die thermische Beschädigung der Isolierschicht vergleichsweise unkritisch, da die Isolierschicht bei der Aufextrusion des Mantels kalt sein kann. Der Mantel kann durch die im Anschluß an die Extrusion des Silikons erfolgende Vernetzung bei hohen Temperaturen direkt mit dem Klebemittel der Isolierschicht vernetzen. Es kann aber auch ein separates Vernetzungsverfahren angewendet werden, beispielsweise die Dampfvernetzung.

Bevorzugt ist dieses Verfahren derart durchzuführen, daß ein Klebemittel mit Silanbasis verwendet wird. Ein solcher Kleber kann auf die Isolierschicht aufgebracht und mit dieser verbunden werden. Die Isolierschicht mit dem Kleber vernetzt dann bei höheren Temperaturen mit dem Mantel aus silikonorganischem Polymer.

Besonders vorteilhaft ist es, wenn das Klebemittel in einem Tauchverfahren aufgebracht wird. Dieses Verfahren ist einfach durch Eintauchen der Ader in einen Tank, welcher das Klebemittel beinhaltet, zu realisieren. Dabei kann die Menge des aufgebrachten Klebers z.B. durch die Viskosität des Klebers und durch die Fördergeschwindigkeit der Ader eingestellt werden. Die Menge des aufgebrachten Klebers ist dabei umso größer, je höher die Fördergeschwindigkeit der Ader ist.

Das Verfahren wird bevorzugt derart durchgeführt, daß ein Klebemittel auf der Isolierschicht durch Wärmebehandlung vernetzt wird. Dies kann beispielsweise mittels eines langgestreckten Ofens realisiert werden, welchen die Ader durchläuft.

Auf besonders bevorzugte Weise wird das Verfahren durchgeführt, indem das Aufbringen des Klebemittels und die Vernetzung in einem zusammenhängenden Arbeitsgang kontinuierlich erfolgen. Dies bringt neben der prozeßtechnischen Vereinfachung den Vorteil, daß das Klebemittel homogen über die Gesamtlänge des Kabels verteilt ist und daß die Vernetzung gleichmäßig erfolgt. Dabei ist es vorteilhaft, wenn in demselben Arbeitsgang eine zusätzliche Trocknung erfolgt. Durch die Trocknung wird die Ader aufroll- und damit lagerfähig.

Schließlich ist das Verfahren vorteilhaft derart durchzuführen, daß die Aufextrusion des Mantels in einem weiteren Arbeitsgang nach der Vernetzung der Isolierschicht erfolgt. Die zur Beschichtung der Isolierschicht im Tauchverfahren zur Sinterung erforderliche Fördergeschwindigkeit der Ader ist vergleichsweise gering. Um den Mantel auf die Isolierschicht aufextrudieren zu können, ist eine höhere Fördergeschwindigkeit erforderlich. Um diese erhöhte Geschwindigkeit fahren zu können, ist es erforderlich, daß die Aufextrusion nach der Sinterung in einem separaten Arbeitsgang erfolgt.

Die Erfindung wird anhand von in der Zeichnung dargestellten Ausführungsbeispielen und einer Verfahrensskizze erläutert. Es zeigt:
- Fig. 1: eine perspektivische Ansicht einer quergeschnittenen erfindungsgemäßen Zündleitung,
- Fig.2: einen Querschnitt durch einen mit einer Zündleitung verbundenen Stecker, und
- Fig.3: eine Verfahrensskizze eines erfindungsgemäßen Verfahrens.

Gleiche Bezugszeichen bezeichnen in allen Figuren stets dieselben, konstruktiven Merkmale.

Fig.1 zeigt eine perspektivische Ansicht einer erfindungsgemäßen Zündleitung 1, welche quer aufgeschnitten ist. Die Zündleitung weist einen zylindrischen Querschnitt auf. Zentral angeordnet ist der elektrische Leiter 2, welcher aus einer Kupferlitze mit Einzeldrähten 3 besteht. Der elektrische Leiter 2 ist von einer Isolierschicht 4 vollständig umhüllt. Die Isolierschicht 4 ist weiter außen mit einem Mantel 5 aus Silikon umgeben. Die Isolierschicht 4 sowie der Mantel 5 weisen in radialer Richtung 7 eine Überlappung mit einer Verklebungszone 6 auf.

Die Verklebungszone 6 hat einen kreisringförmigen Querschnitt, sie weist vorzugsweise einen kontinuierlichen Konzentrationsverlauf in radialer Richtung 7 von reinem Polyethylen über eine maximale Konzentration des Klebemittels bis hin zu reinem Silikon auf.

Die Breiten der Überlappungsbereiche bestimmen unter anderem die Festigkeit und Beständigkeit der Klebeverbindung. Sie können durch Variation der Prozeßparameter, wie beispielsweise Variation der Temperatur des Ofens, der Aufenthaltsdauer im Ofen oder der Aufextrudiergeschwindigkeit oder -temperatur eingestellt werden.

Fig.2 zeigt einen an der Endseite 24 einer Zündleitung 1 angeklebten Stecker 11. Der Stecker 11 weist einen Steckerkontakt 12 auf, welcher mit dem elektrischen Leiter der Zündleitung elektrisch verbunden ist. Die Steckertülle 13 umgibt den Steckerkontakt 12 vollständig, so daß dieser effektiv elektrisch isoliert ist. Die Tülle ist in einem Verklebungsbereich 14 mit dem Mantel 5 der Zündleitung 1 verklebt. Die Tülle 13 ist über den Mantel 5 geschoben, so daß sich ein Falzüberschlag ergibt, welcher sich in axialer Richtung 8 erstreckt. Der Verklebungsbereich 14 erstreckt sich über den gesamten Falzüberschlag, so daß die Klebeverbindung besonders fest ist und keine abgelösten Zonen vorhanden sind, welche Rißkeime bilden könnten. Kriechfunken aus dem Steckerhals werden vermieden.

Die Verklebung dient insbesondere dem Erhalt der Isolation auch bei starker mechanischer Beanspruchung, wie beispielsweise dem Herausziehen des Steckers 11 durch Zug an der Zündleitung 1.

Fig.3 zeigt eine Übersichtsskizze eines erfindungsgemässen Verfahrens zur Herstellung einer erfindungsgemäßen Zündleitung 1 für Kraftfahrzeuge. Die Ader, das heißt die Isolierschicht mit darinliegendem elektrischen Leiter, wird von einer Ablaufspule 15 abgezogen und nach Durchlaufen des gezeigten Prozesses auf die Auflaufspule 16 aufgewickelt. Der Vorgang der Extrusion der Isolierschicht 4 sowie der Aufextrusion des Mantels 5 ist hier nicht gezeigt.

Die Transportrichtung 19 ist durch einen Pfeil gekennzeichnet. In Transportrichtung gesehen läuft die Ader zunächst über eine Umlenkrolle 20 in einen Tauchtopf 17, welcher das Klebemittel 18 aufweist. In dem Tauchtopf 17 befindet sich eine weitere Umlenkrolle 20, über die die Ader um 180 Grad umgelenkt wird. Durch die Geschwindigkeit der Ader beim Verlassen des Tauchtopfes 17, wird die Menge des geförderten Klebemittels 18 bestimmt.

Die Ader läuft anschließend durch einen Ofen 21, welcher sich in Transportrichtung 19 längs erstreckt. Der Ofen weist eine zur Vernetzung der Isolierschicht mit dem Klebemittel geeignete Innentemperatur auf. Dadurch erfolgt die Vernetzung auf der Ofenlänge 22. Vor dem Aufwickeln auf die Auflaufspule 16 durchläuft die Ader noch mehrere Umlenkrollen 20 sowie einen Kabelabzug 23, welcher aus zwei Umlenkrollen besteht.

Auf dieser Strecke erfolgt eine weitere Trocknung und Kühlung der Ader, so daß diese beim Aufwickeln nicht verklebt.

Die Aufextrusion des Mantels 5 kann dann an diesen Prozeß anschließend in einem separaten Prozeß erfolgen.

### Bezugszeichenliste:

- 1: Zündleitung
- 2: elektrischer Leiter
- 3: Einzeldraht
- 4: Isolierschicht
- 5: Mantel
- 6: Verklebungszone
- 7: radiale Richtung
- 8: axiale Richtung
- 9: innere Überlappungszone
- 10: äußere Überlappungszone
- 11: Stecker
- 12: Steckerkontakt
- 13: Tülle
- 14: Verklebungsbereich
- 15: Ablaufspule
- 16: Auflaufspule
- 17: Tauchtopf
- 18: Klebemittel
- 19: Transportrichtung
- 20: Umlenkrolle
- 21: Ofen
- 22: Ofenlänge
- 23: Kabelabzug
- 24: Endseite

## Patentansprüche

1. Zündleitung für Kraftfahrzeuge mit einer einen elektrischen Leiter (2) umgebenden Isolierschicht (4), welche im wesentlichen aus einem Polyolefin besteht und mit einem die Isolierschicht (4) umgebenden Mantel, welcher im wesentlichen aus einem silikonorganischen Polymer besteht, **dadurch gekennzeichnet, daß** die Isolierschicht (4) im wesentlichen aus Polyethylen besteht, und daß der Mantel (5) mit der Isolierschicht (4) von einem Klebemittel (18) verklebt ist, das zumindest teilweise in die Isolierschicht (4) migriert und darin verankert ist.

2. Zündleitung nach Anspruch 1, **dadurch gekennzeichnet, daß** der Mantel (5) mit dem Klebemittel (18) zumindest teilweise vernetzt ist.

3. Zündleitung nach Anspruch 1 oder 2, **dadurch gekennzeichnet, daß** eine Verklebungszone (6) zwischen Isolierschicht (4) und Mantel (5) in radialer Richtung (7) mit einer äußeren Zone (10) der Isolierschicht (4) und/oder mit einer inneren Zone (9) des Mantels (5) überlappt.

4. Zündleitung nach einem der Ansprüche 1 bis 3, **dadurch gekennzeichnet, daß** das Klebemittel (18) eine Silanbasis aufweist.

5. Zündleitung nach einem der Ansprüche 1 bis 4, **dadurch gekennzeichnet, daß** der Mantel (5) der Zündleitung (1) endseitig mit einer Tülle (13) eines Stekkers (11) verklebt ist.

6. , Zündleitung nach Anspruch 5, **dadurch gekennzeichnet, daß** die Tülle (13) im wesentlichen aus silikonorganischem Polymer besteht.

7. Verfahren zur Herstellung einer Zündleitung (1) für Kraftfahrzeuge nach einem oder mehreren der Ansprüche 1 bis 6, wobei die Isolierschicht (4) und der Mantel (5) extrudiert werden, **dadurch gekennzeichnet, daß** ein Klebemittel (18) auf die Isolierschicht (4) aufgebracht wird, daß das Klebemittel (18) in der Isolierschicht (4) verankert und daß anschließend der Mantel (5) auf die Isolierschicht (4) extrudiert wird.

8. Verfahren nach Anspruch 7, **dadurch gekennzeichnet, daß** ein Klebemittel (18) mit Silanbasis verwendet wird.

9. Verfahren nach Anspruch 7 oder 8, **dadurch gekennzeichnet, daß** das Klebemittel (18) in einem Tauchverfahren aufgebracht wird.

10. Verfahren nach einem der Ansprüche 7 bis 9, **dadurch gekennzeichnet, daß** ein Klebemittel (18) auf der Isolierschicht (4) durch Wärmebehandlung vernetzt wird.

11. Verfahren nach einem der Ansprüche 7 bis 10, **dadurch gekennzeichnet, daß** das Aufbringen des Klebemittels (18) und die Vernetzung in einem zusammenhängenden Arbeitsgang kontinuierlich erfolgen.

12. Verfahren nach einem der Ansprüche 7 bis 11, **dadurch gekennzeichnet, daß** in demselben Arbeitsgang eine zusätzliche Trocknung erfolgt.

13. Verfahren nach einem der Ansprüche 7 bis 12, **dadurch gekennzeichnet, daß** die Aufextrusion des Mantels (5) mit einer höheren mittleren Prozeßgeschwindigkeit in einem weiteren Arbeitsgang nach der Vernetzung der Isolierschicht (4) erfolgt.

## Claims

1. Ignition cable for motor vehicles having an insulating layer (4) surrounding an electric conductor (2), which insulating layer consists substantially of a polyolefin, and having an outer layer surrounding the insulating layer (4), which outer layer consists substantially of a silicone-organic polymer, **characterised in that** the insulating layer (4) consists substantially of polyethylene and that the outer layer (5) is stuck to the insulating layer (4) by an adhesive (18) which migrates at least partially into the insulating layer (4) and is anchored therein.

2. Ignition cable according to claim 1, **characterised in that** the outer layer (5) is at least partially cross-linked with the adhesive (18).

3. Ignition cable according to claim I or 2, **characterised in that** an adhesion zone (6) between the insulating layer (4) and the outer layer (5) overlaps in the radial direction (7) with an outer zone (10) of the insulating layer (4) and/or with an inner zone (9) of the outer layer (5).

4. Ignition cable according to any one of claims 1 to 3, **characterised in that** the adhesive (18) is silane based.

5. Ignition cable according to any one of claims 1 to 4, **characterised in that** the outer layer (5) of the ignition cable (1) is stuck to the end of a sleeve (13) of a plug (11).

6. Ignition cable according to claim 5, **characterised in that** the sleeve (13) consists substantially of silicone-organic polymer.

7. Method for producing an ignition cable (1) for motor vehicles according to one or several of claims 1 to 6, wherein the insulating layer (4) and the outer layer (5) are extruded, **characterised in that** an adhesive (18) is applied to the insulating layer (4), that the adhesive (18) is anchored in the insulating layer (4) and that subsequently the outer layer (5) is extruded onto the insulating layer (4).

8. Method according to claim 7, **characterised in that** a silane-based adhesive (18) is used.

9. Method according to claim 7 or 8, **characterised in that** the adhesive (18) is applied in a dipping process.

10. Method according to any one of claims 7 to 9, **characterised in that** an adhesive (18) is cross-linked on the insulating layer (4) by heat treatment.

11. Method according to any one of claims 7 to 10, **characterised in that** the application of the adhesive (18) and the cross-linking take place continuously in a continuous working process.

12. Method according to any one of claims 7 to 11, **characterised in that** in the same working process an additional drying process takes place.

13. Method according to any one of claims 7 to 12, **characterised in that** the outer layer (5) is extruded on at a higher average process rate in a further working process after the cross-linking of the insulating layer (4).

## Revendications

1. Câble d'allumage pour véhicules automobiles, comprenant une couche isolante (4) qui entoure un conducteur électrique (2) et qui se compose essentiellement d'une polyoléfine, et une gaine qui entoure ladite couche isolante (4) et qui se compose essentiellement d'un polymère organique de silicone, **caractérisé en ce que** la couche isolante (4) se compose essentiellement de polyéthylène et **en ce que** la gaine (5) est collée à la couche isolante (4) à l'aide d'un adhésif (18) qui migre au moins partiellement dans la couche isolante (4) et qui est ancré dans celle-ci.

2. Câble d'allumage selon la revendication 1, **caractérisé en ce que** la gaine (5) est au moins partiellement réticulée avec l'adhésif (18).

3. Câble d'allumage selon la revendication 1 ou 2, **caractérisé en ce qu'**une zone de collage (6) entre la couche isolante (4) et la gaine (5) couvre dans le sens radial (7) une zone extérieure (10) de la couche isolante (4) et/ou une zone intérieure (9) de la gaine (5).

4. Câble d'allumage selon l'une des revendications 1 à 3, **caractérisé en ce que** l'adhésif (18) est à base de silane.

5. Câble d'allumage (1) selon l'une des revendications 1 à 4, **caractérisé en ce que** sa gaine (5) est collée, côté extrémité, à une douille (13) d'une prise mâle (11).

6. Câble d'allumage selon la revendication 5, **caractérisé en ce que** la douille (13) se compose essentiellement de polymère organique de silicone.

7. Procédé pour fabriquer un câble d'allumage (1) pour véhicules automobiles selon l'une au moins des revendications 1 à 6, selon lequel la couche isolante (4) et la gaine (5) sont extrudées, **caractérisé en ce qu'**un adhésif (18) est appliqué sur la couche isolante (4), **en ce que** l'adhésif (18) est ancré dans la couche isolante (4) et **en ce que** la gaine (5) est ensuite extrudée sur la couche isolante (4).

8. Procédé selon la revendication 7, **caractérisé en ce qu'**on utilise un adhésif (18) à base de silane.

9. Procédé selon la revendication 7 ou 8,
**caractérisé en ce que** l'adhésif (18) est appliqué par immersion.

10. Procédé selon l'une des revendications 7 à 9, **caractérisé en ce qu'**un adhésif (18) est réticulé sur la couche isolante (4) grâce à un traitement thermique.

11. Procédé selon l'une des revendications 7 à 10, **caractérisé en ce que** l'application de l'adhésif (18) et la réticulation se font de manière continue en une opération.

12. Procédé selon l'une des revendications 7 à 11, **caractérisé en ce qu'**un séchage supplémentaire a lieu pendant la même opération.

13. Procédé selon l'une des revendications 7 à 12, **caractérisé en ce que** l'extrusion de la gaine (5) sur la couche isolante (4) a lieu à une vitesse de procédé moyenne supérieure lors d'une autre opération qui suit la réticulation de ladite couche isolante (4).
